# EUROPÄISCHE PATENTSCHRIFT

(11) **EP 2 381 058 B1**
(45) Veröffentlichungstag und Bekanntmachung des Hinweises auf die Patenterteilung: **30.05.2018**
(21) Anmeldenummer: 11163508.2
(22) Anmeldetag: 21.04.2011
(51) Int. Cl.: E06B 3/263

(54) **Anordnung aus einem Blendrahmen und einem Flügelrahmen**
Assembly of one blind frame and one leaf frame
Agencement constitué d'un dormant et d'un cadre de fenêtre

(30) Priorität: 23.04.2010 DE 102010018296
(43) Veröffentlichungstag der Anmeldung: 26.10.2011
(73) Patentinhaber: HUECK GmbH & Co. KG, 58511 Lüdenscheid (DE)
(72) Erfinder: Jansen, Hans-Georg, 33659, Bielefeld (DE); Vögele, Robert, 86470, Thannhausen (DE)
(74) Vertreter: Basfeld, Rainer

(56) Entgegenhaltungen:
- DE-U- 7 046 047
- DE-U1- 9 321 360
- FR-A1- 2 753 227
- FR-A1- 2 802 969

## Beschreibung

Die vorliegende Erfindung betrifft eine Anordnung aus einem Blendrahmen und einem Flügelrahmen, wobei der Flügelrahmen mit mindestens einem Türband drehbar mit dem Blendrahmen verbunden ist.

Eine Anordnung aus einem Blendrahmen und einem Flügelrahmen gemäß dem Oberbegriff des Anspruchs 1 ist bereits aus der DE 93 21 360 U1 bekannt. Weitere Anordnungen aus einem Blendrahmen und einem Flügelrahmen sind beispielsweise aus der FR 2 802 969 A1 und FR 2 753 227 A1 bekannt geworden.

Das Türband, auch Scharnier, Türangel oder Türfitsche genannt, hat die Aufgabe, ein möglichst störungsfreies Drehen des Flügelrahmens zu ermöglichen und verbindet den Flügelrahmen mit dem Blendrahmen. Anzahl, Größe und Konstruktion hängen im Wesentlichen von der Masse des Flügelrahmens und dessen Beanspruchung ab. Meist werden heutzutage Einbohrbänder genutzt, die aus zwei oder mehr Teilen bestehen und deren Bolzen in Flügelrahmen und Blendrahmen eingeschraubt werden, um den nötigen Halt zu geben.

Besonders bei hochbeanspruchten Anordnungen aus Blendrahmen und Flügelrahmen, beispielsweise bei einer Brandschutztür oder einer besonders einbruchssicheren Tür, bestehen hohe Anforderungen an das Türband, insbesondere dergestalt, dass hohe Kräfte und Momente aufgenommen werden müssen.

Hier setzt die vorliegende Erfindung an und macht sich zur Aufgabe, eine besonders stabile und hochbelastbare Anordnung aus einem Blendrahmen und einem Flügelrahmen, wobei der Flügelrahmen mit mindestens einem Türband drehbar mit dem Blendrahmen verbunden ist, vorzuschlagen.

Erfindungsgemäß wird diese Aufgabe durch eine Anordnung mit den kennzeichnenden Merkmalen des Anspruchs 1 gelöst.

Dadurch, dass sich die Vorkammer senkrecht von einer Blendrahmenebene weg erstreckt, sodass das erste Anschlussmittel parallel zur Blendrahmenebene in der Vorkammer aufgenommen ist, kann eine stabilere Anordnung aus einem Blendrahmen und einem Flügelrahmen geschaffen werden, insbesondere da der Blendrahmen als solches nicht durch die Bohrungen für die Anschlussmittel geschwächt wird. Die Anbindung des Türbandes an den Blendrahmen findet vielmehr durch die Vorkammer statt. Dadurch, dass das erste Anschlussmittel parallel zur Blendrahmenebene in der Vorkammer aufgenommen ist, lässt sich eine größere Stabilität der Anordnung erreichen.

Weitere vorteilhafte Ausgestaltungen der vorgeschlagenen Erfindung ergeben sich insbesondere aus den Merkmalen der Unteransprüche. Die Gegenstände der verschiedenen Ansprüche können beliebig miteinander kombiniert werden.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine Querschnittdarstellung einer erfindungsgemäßen Anordnung
- Fig. 2: eine Variante des Blendrahmens (Querschnittdarstellung) einer erfindungsgemäßen Anordnung;
- Fig. 3: eine Variante des Blendrahmens (Querschnittdarstellung) einer erfindungsgemäßen Anordnung.

### Folgende Bezugszeichen werden in den Abbildungen verwendet:

- 1: Blendrahmen
- 2: Flügelrahmen
- 3: Türband
- 4: Erstes Profil
- 5: Zweites Profil
- 6: Isolierprofilanordnung
- 7: Scharnier
- 8: Erstes Anschlussmittel (Schraube + ggf. Schraubenhülse)
- 9: Zweites Anschlussmittel (Schraube + ggf. Schraubenhülse)
- 10: Vorkammer
- 11: Blendrahmenebene
- 12: Flügelrahmenebene
- 13: Wandung

Eine erfindungsgemäße Anordnung umfasst im Wesentlichen einen Blendrahmen 1 und einen Flügelrahmen 2, wobei der Flügelrahmen 2 mit mindestens einem Türband 3 drehbar mit dem Blendrahmen 1 verbunden ist. Die Anordnung kann beispielsweise als Tür oder Fenster eingesetzt werden, insbesondere als Brandschutztür.

Der Blendrahmen 1 bzw. dessen Blendrahmenelemente können beispielsweise ein erstes Profil 4, ein zweites Profil 5 und eine zwischen den Profilen angeordnete Isolierprofilanordnung 6 umfassen. Der Blendrahmen 1 bzw. dessen Blendrahmenelemente können jedoch ebenfalls einteilig ausgestaltet sein.

Das Türband 3 umfasst im Wesentlichen ein Scharnier 7 mit einem ersten Anschlussmittel 8 und einem zweiten Anschlussmittel 9. Bei dem ersten Anschlussmittel 8 kann es sich beispielsweise um mindestens eine Schraube, aber auch um eine Anzahl von Schrauben handeln. Bei dem zweiten Anschlussmittel 9 kann es sich beispielsweise um mindestens eine Schraube, aber auch um eine Anzahl von Schrauben handeln. Das Anschlussmittel 8, 9 kann ferner Schraubhülsen umfassen.

Es ist vorgesehen, dass der Blendrahmen 1 mit einer zusätzlichen Vorkammer 10 ausgestattet ist, mit mindestens einer in der Vorkammer liegenden Wandung 13, die im Wesentlichen lediglich der Aufnahme eines der Anschlussmittel 8 des Scharniers 7 dient. Die Vorkammer 10 ist in der hier vorliegenden Ausführungsform einteilig mit dem ersten Profil 4 des Blendrahmens 1 ausgestaltet. Alternativ kann jedoch beispielsweise ebenfalls vorgesehen sein, dass die Vorkammer 10 auf dem Blendrahmen 1 aufgesetzt wird. Bei der Vorkammer handelt es sich grundsätzlich um ein längliches Hohlprofil, vorzugsweise mit einem rechteckförmigen Querschnitt. Erfindungsgemäß ist vorgesehen, dass sich die Vorkammer 10 senkrecht von der Blendrahmenebene 11 weg erstreckt. Hierdurch kann das Anschlussmittel 8 des Türbandes 3 parallel zu der Blendrahmenebene 11 in die Vorkammer 10 eingebracht werden. Hierdurch ergibt sich ebenfalls eine bessere Stabilität gegenüber einer Montageform, bei der das Anschlussmittel senkrecht zu der Blendrahmenebene 11 unmittelbar in den Blendrahmen 1 eingeschraubt ist.

In einem geschlossenen Zustand des Flügelrahmens, wie in Fig. 1 dargestellt, ergeben sich folgende Ausrichtungen der Anschlussmittel 8, 9 bzw. der Schrauben. Das erste Anschlussmittel 8 ist parallel zur Blendrahmenebene 11 bzw. in diesem Fall auch zur Flügelrahmenebene 12 ausgerichtet. Das zweite Anschlussmittel 9 ist senkrecht zur Flügelrahmenrahmenebene 12 bzw. in diesem Fall auch zur Blendrahmenebene 11 ausgerichtet.

Bei den Profilen, insbesondere auch die Vorkammer, handelt es sich vorzugsweise um Aluminiumprofile. Denkbar sind selbstverständlich auch andere Materialien oder Kombinationen verschiedener Materialien.

## Patentansprüche

1. Anordnung aus einem Blendrahmen (1) und einem Flügelrahmen (2), wobei
- der Flügelrahmen (2) mit mindestens einem Türband (3) drehbar mit dem Blendrahmen (1) verbunden ist, wobei
- das Türband (3) ein erstes Anschlussmittel (8) zum Anschluss an den Blendrahmen (1) und ein zweites Anschlussmittel (9) zum Anschluss an den Flügelrahmen (2) aufweist, wobei
der Blendrahmen (1) mit einer Vorkammer (10) ausgestattet ist, die im Wesentlichen lediglich der Aufnahme des ersten Anschlussmittels (8) dient, wobei das erste Anschlussmittel (8) in der Vorkammer (10) aufgenommen ist, **dadurch gekennzeichnet, dass**
sich die Vorkammer (10) senkrecht von einer Blendrahmenebene (11) weg erstreckt, sodass das erste Anschlussmittel (8) parallel zur Blendrahmenebene (11) in der Vorkammer (10) aufgenommen ist.

2. Anordnung nach Anspruch 1, **dadurch gekennzeichnet, dass** es sich bei der Vorkammer (10) um ein längliches Hohlprofil handelt.

3. Anordnung nach mindestens einem der vorhergehenden Ansprüche, **dadurch gekennzeichnet, dass** die Vorkammer (10) einen rechteckförmigen Querschnitt aufweist.

4. Anordnung nach mindestens einem der vorhergehenden Ansprüche, **dadurch gekennzeichnet, dass** der Blendrahmen (1) zumindest abschnittsweise ein erstes Profil (4), ein zweites Profil (5) und eine Isolierprofilanordnung (6) aufweist, wobei die Isolierprofilanordnung (6) zwischen dem ersten Profil (4) und dem zweiten Profil (5) angeordnet ist, wobei die Vorkammer (10) vor dem ersten Profil (4) angeordnet ist.

5. Anordnung nach mindestens einem der vorhergehenden Ansprüche, **dadurch gekennzeichnet, dass** die Vorkammer (10) einteilig aus dem ersten Profil (4) bzw. dem Blendrahmen (1) ausgebildet ist.

6. Anordnung nach mindestens einem der vorhergehenden Ansprüche, **dadurch gekennzeichnet, dass** das zweite Anschlussmittel (9) in dem Flügelrahmen (2) aufgenommen ist, wobei das erste Anschlussmittel (8) und das zweite Anschlussmittel (9) in einem rechten Winkel zueinander angeordnet sind, soweit der Blendrahmen (1) und der Flügelrahmen (2) in einer Ebene bzw. in parallele Ebenen angeordnet sind.

7. Anordnung nach mindestens einem der vorhergehenden Ansprüche, **dadurch gekennzeichnet, dass** es sich bei den Anschlussmitteln (8, 9) um Schrauben handelt.

8. Anordnung nach Anspruch 7, **dadurch gekennzeichnet, dass** die Schrauben in Schraubhülsen aufgenommen sind.

9. Anordnung nach mindestens einem der vorhergehenden Ansprüche, **dadurch gekennzeichnet, dass** die Vorkammer (10) mindestens eine in der Vorkammer angeordnete Wandung (13) aufweist.

## Claims

1. Assembly comprising a blind frame (1) and a casement frame (2), wherein
- the casement frame (2) is pivotally connected to the blind frame (1) with at least one door hinge (3), wherein
- the door hinge (3) comprises a first connection means (8) for connection to the blind frame (1) and a second connection means (9) for connection to the casement frame (2), wherein
the blind frame (1) is equipped with a prechamber (10) serving substantially only for receiving the first connection means (8), wherein the first connection means (8) is accommodated in the prechamber (10), **characterised in that**
the prechamber (10) extends perpendicularly away from a blind frame plane (11), such that the first connection means (8) is accommodated parallel to the blind frame plane (11) in the prechamber (10).

2. Assembly according to claim 1, **characterised in that** the prechamber (10) is an elongated hollow profile.

3. Assembly according to at least one of the preceding claims, **characterised in that** the prechamber (10) comprises a rectangular cross-section.

4. Assembly according to at least one of the preceding claims, **characterised in that** the blind frame (1) at least in sections comprises a first profile (4), a second profile (5) and an insulating profile arrangement (6), wherein the insulating profile arrangement (6) is arranged between the first profile (4) and the second profile (5), wherein the prechamber (10) is arranged in front of the first profile (4).

5. Assembly according to at least one of the preceding claims, **characterised in that** the prechamber (10) is integrally formed from the first profile (4) or the blind frame (1).

6. Assembly according to at least one of the preceding claims, **characterised in that** the second connection means (9) is accommodated in the casement frame (2), wherein the first connection means (8) and the second connection means (9) are arranged at a right angle to one another when the blind frame (1) and the casement frame (2) are arranged in a plane or in parallel planes.

7. Assembly according to at least one of the preceding claims, **characterised in that** the connection means (8, 9) are screws.

8. Assembly according to claim 7, **characterised in that** the screws are accommodated in screw sleeves.

9. Assembly according to at least one of the preceding claims, **characterised in that** the prechamber (10) comprises at least one wall (13) arranged in the prechamber.

## Revendications

1. Agencement constitué d'un dormant (1) et d'un cadre de fenêtre (2), dans lequel :
- le cadre de fenêtre (2) est relié à rotation avec au moins une penture (3) au dormant (1), dans lequel :
- la penture (3) présente un premier moyen de raccordement (8) pour se raccorder au dormant (1) et un second moyen de raccordement (9) pour se raccorder au cadre de fenêtre (2), dans lequel :
le dormant (1) est équipé d'une préchambre (10) qui sert sensiblement uniquement à recevoir le premier moyen de raccordement (8), dans lequel le premier moyen de raccordement (8) est reçu dans la préchambre (10), **caractérisé en ce que**
la préchambre (10) s'écarte perpendiculairement d'un plan de dormant (11) de sorte que le premier moyen de raccordement (8) soit reçu parallèlement au plan (11) du dormant dans la préchambre (10).

2. Agencement selon la revendication 1, **caractérisé en ce que** la préchambre (10) se présente sous la forme d'un profilé creux longitudinal.

3. Agencement selon au moins l'une quelconque des revendications précédentes, **caractérisé en ce que** la préchambre (10) présente une section transversale rectangulaire.

4. Agencement selon au moins l'une quelconque des revendications précédentes, **caractérisé en ce que** le dormant (1) présente au moins par segments un premier profilé (4), un second profilé (5) et un agencement profilé isolant (6), dans lequel l'agencement profilé isolant (6) est agencé entre le premier profilé (4) et le second profilé (5), dans lequel la préchambre (10) est agencée devant le premier profilé (4).

5. Agencement selon au moins l'une quelconque des revendications précédentes, **caractérisé en ce que** la préchambre (10) est formée d'un seul tenant avec le premier profilé (4) ou le dormant (1).

6. Agencement selon au moins l'une quelconque des revendications précédentes, **caractérisé en ce que** le second moyen de raccordement (9) est reçu dans le cadre de fenêtre (2), dans lequel le premier moyen de raccordement (8) et le second moyen de raccordement (9) sont agencés en faisant un angle droit mutuel pour autant que le dormant (1) et le cadre de fenêtre (2) soient agencés dans un plan ou des plans parallèles.

7. Agencement selon au moins l'une quelconque des revendications précédentes, **caractérisé en ce que** les moyens de raccordement (8, 9) sont des vis.

8. Agencement selon la revendication 7, **caractérisé en ce que** les vis sont reçues dans des douilles taraudées.

9. Agencement selon au moins l'une quelconque des revendications précédentes, **caractérisé en ce que** la préchambre (10) présente au moins une paroi (13) agencée dans la préchambre.
